# EUROPÄISCHE PATENTSCHRIFT

(11) **EP 2 846 046 B1**
(45) Veröffentlichungstag und Bekanntmachung des Hinweises auf die Patenterteilung: **15.11.2017**
(21) Anmeldenummer: 13004398.7
(22) Anmeldetag: 10.09.2013
(51) Int. Cl.: F04D 29/28, F04D 29/30

(54) **Ventilatorrad**
Ventilator wheel
Roue de ventilateur

(43) Veröffentlichungstag der Anmeldung: 11.03.2015
(73) Patentinhaber: punker GmbH, 24340 Eckernförde (DE)
(72) Erfinder: Bähren, Henning, 23562 Lübeck (DE); Hornhardt, Christian, 24229 Dänischenhagen (DE); Wolf, Matthias, 24114 Kiel (DE); Dr. Xia, Yingan, 24354 Rieseby (DE)
(74) Vertreter: Patentanwälte Magenbauer & Kollegen Partnerschaft mbB

(56) Entgegenhaltungen:
- WO-A1-2012/140690
- US-A- 1 059 161
- US-A1- 2003 143 070

## Beschreibung

Die Erfindung betrifft ein Ventilatorrad zur Förderung eines gasförmigen Fluids, mit mehreren Schaufeln, die in konstanter Winkelteilung in einem ringförmigen Raumvolumen um eine Rotationsachse angeordnet sind und die mit ihren axialen, einander entgegengesetzten Endbereichen jeweils an einem Trägermittel festgelegt sind und wobei wenigstens eine Schaufel einen, insbesondere rahmenförmig, umlaufenden Randbereich und wenigstens einen vom Randbereich umgebenen Innenbereich aufweist, wobei zwischen dem Randbereich und dem Innenbereich wenigstens eine Sicke längs einer zumindest L-förmigen, vorzugsweise U-förmigen, insbesondere umlaufenden, Verlaufskurve ausgebildet ist.

Ein derartiges Ventilatorrad kann als Radiallüfterrad, insbesondere mit rückwärtsgekrümmten Schaufeln, oder auch als Trommellaufrad ausgeführt sein, wie es beispielsweise aus der DE 1 628 336 A bekannt ist. Hierbei besteht das Trommellaufrad aus einer großen Anzahl schmaler Lamellen, die die Schaufeln des Rades bilden und die zwischen zwei Endringen befestigt sind, deren Radius wesentlich größer als die Breite der Lamellen ist, so dass eine trommelförmige Konstruktion gebildet wird, die auf geeignete Weise mit einer Nabe verbunden ist, z.B. mit Hilfe einer kreisförmigen Platte, die an den Lamellen an deren Mitte befestigt ist.

Die WO 2012/140690 A1 offenbart ein Ventilatorrad, bei dem eine Trennung des Luftstroms an der Oberfläche der Schaufeln unterdrückt und Rauschen aufgrund von turbulenten Strömungen reduziert werden soll. Dazu ist hinter einer Schaufelvorderkante in Strömungsrichtung eine Stufe zur Reduzierung des Schaufelquerschnitts vorgesehen, die sich an Schaufelseitenkanten bereichsweise fortsetzt, wobei der Schaufelquerschnitt bis zur Schaufelinnenkante wieder zunimmt.

Die Aufgabe der Erfindung besteht darin, ein verbessertes Ventilatorrad, insbesondere mit verringertem Gewicht, vorzugsweise in Leichtbauweise, bereitzustellen.

Diese Aufgabe wird für ein Ventilatorrad der eingangs genannten Art mit den Merkmalen des Anspruchs 1 gelöst. Hierbei ist vorgesehen, dass der Randbereich von einer ersten Schaufelfläche bestimmt ist und der Innenbereich von einer zweiten Schaufelfläche bestimmt ist, die geometrisch abweichend von der ersten Schaufelfläche angeordnet und/oder ausgebildet ist.

Die Funktion der wenigstens einen Sicke besteht darin, die mechanische Stabilität bei gleichzeitiger Reduzierung des Materialaufwands, insbesondere der Materialstärke, für die Schaufel zumindest nahezu beizubehalten. Dies ermöglicht eine leichtere Bauweise für das Ventilatorrad bei zumindest weitgehend gleichbleibender, insbesondere gleicher oder verbesserter Festigkeit. Durch die angestrebte Leichtbauweise für das Ventilatorrad kann ein Gesamtwirkungsgrad für ein Gebläse, das mit einem entsprechenden Ventilatorrad ausgerüstet wird, gegenüber einem bekannten Ventilatorrad positiv beeinflusst werden. Dies ist damit zu begründen, dass ein geringeres Gewicht des Ventilatorrads bei einem gegebenen Fluidmassenstrom, der vom Ventilatorrad gefördert werden soll, mit einem reduzierten Bedarf an Antriebsenergie einhergeht. Ferner kann die Sicke in Abhängigkeit von der Gestaltung der Verlaufskurve, die zumindest L-förmig ausgebildet ist und somit zwei in einem Winkel zueinander ausgerichtete und ineinander übergehende, gekrümmte oder gerade Schenkel umfasst, ergänzend oder alternativ eine vorteilhafte aerodynamische Wirkung erzielt werden. Exemplarisch weist die Schaufel eine zumindest im Wesentlichen rechteckige Grundfläche auf, wobei der ebenfalls exemplarisch rechteckig ausgebildete Innenbereich zumindest abschnittsweise durch die Sicke von einem rahmenförmig umlaufenden Randbereich abgegrenzt ist. Bei einer L-förmigen Verlaufskurve für die Sicke begrenzen die erste Schaufelfläche des Randbereichs und die zweite Schaufelfläche des Innenbereichs einen in zwei Raumrichtungen schräg zulaufenden, keilartigen Abschnitt. Bei einer U-förmigen Verlaufskurve für die Sicke bilden die beiden Schaufelflächen vorzugsweise einen in einer Raumrichtung keilförmig zulaufenden Raumabschnitt. Bei einer umlaufenden Verlaufskurve für die Sicke können die beiden Schaufelflächen einen ringabschnittsförmigen Raumbereich begrenzen. Dabei ist stets vorgesehen, dass zumindest eine der Schaufelflächen in wenigstens einer Raumrichtung mit einer Krümmung ausgebildet ist.

Erfindungsgemäß ist vorgesehen, dass die Schaufelflächen des Randbereichs und des Innenbereichs geometrisch abweichend voneinander angeordnet und/oder ausgebildet sind, so dass an der Schaufel wenigstens zwei voneinander unterschiedliche Flächenabschnitte ausgebildet werden, die auch eine unterschiedliche aerodynamische Wirkung beim Betrieb des Ventilatorrads aufweisen.

Vorteilhafte Weiterbildungen der Erfindung sind Gegenstand der Unteransprüche.

Zweckmäßig ist es, wenn die erste und/oder die zweite Schaufelfläche in wenigstens einer Querschnittsebene mit einer stetigen, insbesondere konstanten, Krümmung ausgebildet sind. In Abhängigkeit von den aerodynamischen Anforderungen an das Ventilatorrad kann beispielsweise vorgesehen sein, dass die erste Schaufelfläche in einer ersten Querschnittsebene eine stetige Krümmung aufweist und in einer normal zur ersten Querschnittsebene ausgerichteten zweiten Querschnittsebene keine Krümmung aufweist. In gleicher Weise kann eine derartige Gestaltung auch für die zweite Schaufelfläche vorgesehen sein, womit eine einfache Herstellweise für die Schaufel gewährleistet werden kann. Besonders vorteilhaft ist es, wenn wenigstens eine der Schaufelflächen in der jeweiligen Querschnittsebene eine konstante Krümmung aufweist, da hierdurch eine besonders kostengünstige Herstellung einer Pressform für die jeweilige Schaufel, die insbesondere in einem Tiefziehverfahren aus einem Blechstück hergestellt wird, gewährleistet werden kann.

Bei einer vorteilhaften Weiterbildung der Erfindung ist vorgesehen, dass die wenigstens eine Krümmung der ersten Schaufelfläche und die wenigstens eine Krümmung der zweiten Schaufelfläche gleichartig ausgebildet sind. Beispielsweise kann hierbei vorgesehen werden, dass die beiden Schaufelflächen deckungsgleich oder geometrisch identisch sind, so dass beide Schaufelflächen beispielsweise den gleichen Krümmungsradius in der gleichen Querschnittsebene aufweisen. Alternativ kann vorgesehen sein, dass die beiden Schaufelflächen geometrisch ähnlich sind und insbesondere in einer gemeinsamen Querschnittsebene einen gemeinsamen Krümmungsmittelpunkt aufweisen.

Vorteilhaft ist es, wenn die erste und die zweite Schaufelfläche äquidistant voneinander beabstandet sind. Hierdurch lässt sich eine vorteilhafte Kombination einer einfachen Herstellweise mit günstigen aerodynamischen Eigenschaften verwirklichen.

In weiterer Ausgestaltung ist vorgesehen, dass die Sicke längs der Verlaufskurve eine konstante Breite und/oder eine konstante Tiefe, insbesondere einen konstanten Querschnitt, aufweist.

Bei einer vorteilhaften Weiterbildung der Erfindung ist vorgesehen, dass die erste Schaufelfläche in genau einer Querschnittsebene gekrümmt ausgebildet ist und dass die zweite Schaufelfläche in zwei zueinander senkrechten Querschnittsebenen gekrümmt ausgebildet ist. Durch die Gestaltung der ersten Schaufelfläche mit genau einer Krümmung ist eine vorteilhafte Montage in die Trägermittel sichergestellt, da hierbei keine zwei Krümmungen berücksichtig werden müssen. Demgegenüber ist es vorteilhaft, wenn die aerodynamisch wichtigere zweite Schaufelfläche, die die Geometrie des Innenbereichs der Schaufel bestimmt, Krümmungen in zwei Raumrichtungen aufweist, um ein besonders vorteilhaftes aerodynamisches Verhalten für die Schaufel im Ventilatorrad erzielen zu können. Somit kann auch bei einem einfachen Aufbau der Trägermittel eine komplexe aerodynamische Geometrie für das Ventilatorrad durch entsprechend ausgeformte Schaufeln realisiert werden.

In weiterer Ausgestaltung der Erfindung ist vorgesehen, dass die Sicke längs der Verlaufskurve eine veränderliche Breite und/oder eine veränderliche Tiefe, insbesondere einen sich stetig veränderten Querschnitt aufweist. Hierdurch kann die Stabilisierungswirkung, die mit der Sicke erzielt werden soll, bereichsweise unterschiedlich vorgegeben werden, um eine vorteilhafte Anpassung der Schaufelgeometrie an abschnittsweise unterschiedliche Anforderungen zu ermöglichen. Dies wird insbesondere dann erreicht, wenn die Sicke einen sich stetig veränderten Querschnitt längs der Verlaufskurve aufweist, da hierdurch Spannungsspitzen im Schaufelmaterial reduziert oder gänzlich vermieden werden können, wie sie bei unstetiger Ausgestaltung der Sicke auftreten könnten.

In weiterer Ausgestaltung der Erfindung ist vorgesehen, dass das Trägermittel mit Ausnehmungen zur Aufnahme von axialen Endbereichen der Schaufeln versehen ist, wobei die Ausnehmungen jeweils am Grund einer gekrümmten, an die korrespondierende Schaufelfläche angepassten Sicke ausgebildet sind. Hierdurch wird eine vorteilhafte Kraftübertragung zwischen den Trägermitteln und den Schaufeln ermöglicht, wodurch eine vorteilhafte Stabilitätserhöhung gegenüber einem Trägermittel ohne entsprechende Sicken erzielt werden kann. Die Geometrie für die Krümmung der Sicke ergibt sich aus der geometrischen Verschneidung der Schaufel mit dem jeweiligen Trägermittel, wobei die Sicke längs der Krümmung einen konstanten oder variablen Querschnitt aufweisen kann.

Bevorzugt ist vorgesehen, dass am Trägermittel wenigstens eine, vorzugsweise sternförmig ausgebildete, Einprägung eingebracht ist. Mit Hilfe einer derartigen Einprägung kann das Trägermittel auch abseits der Sicken zur Aufnahme der Schaufeln ohne zusätzlichen Materialeinsatz stabilisiert werden.

In weiterer Ausgestaltung der Erfindung ist vorgesehen, dass die Sicken im Trägermittel in Richtung des gegenüberliegend angeordneten Trägermittels vertieft ausgebildet sind. Hierdurch wird eine Festlegung der Schaufeln an den Trägermitteln beispielsweise für den Fall vereinfacht, dass die Schaufeln nach Einstecken der axialen Endbereiche in das Trägermittel stoffschlüssig, insbesondere durch Schweißen, festgelegt werden sollen. Durch die Sicken im Trägermittel wird nicht nur eine Stabilisierung der Verbindung zwischen Trägermittel und Schaufel erzielt, vielmehr wird auch ein Raumvolumen abseits einer vorzugsweise scheibenförmigen Außenoberfläche des Trägermittels geschaffen, in das der axiale Endbereich der Schaufel hinein ragen kann. In diesem Raumvolumen ist auch die beim Verschweißen der Schaufel mit dem Trägermittel entstehende Schweißraupe angeordnet, ohne dass eine Nachbearbeitung dieser Schweißraupe zur Sicherstellung einer aerodynamisch glatten Oberfläche des Trägermittels erforderlich wäre. Bevorzugt kann vorgesehen werden, das durch die Sicke gebildete und durch den axialen Endbereich der Schaufel sowie die Schweißraupe zumindest teilweise ausgefüllte Raumvolumen in einem nachgelagerten Arbeitsschritt in stoffschlüssiger Weise, insbesondere durch Einbringen einer aushärtbaren, gestaltlosen Masse, beispielsweis einer Kunststoffvergussmasse, vollständig und oberflächenbündig mit der ebenen Außenoberfläche des Trägermittels zu verfüllen.

Bei einer vorteilhaften Weiterbildung der Erfindung ist vorgesehen, dass die wenigstens eine Sicke in der Schaufel in radialer Richtung nach innen weisend ausgebildet ist. Hierdurch wird eine vorteilhafte Kombination einer Stabilisierungswirkung durch die Sicke mit einer möglichst geringen Beeinflussung des aerodynamischen Verhaltens der Kombination von Schaufel und Sicke am Ventilatorrad erreicht.

Zweckmäßig ist es, wenn an der Schaufel wenigstens eine in radialer Richtung nach innen und wenigstens eine in radialer Richtung nach außen weisende Sicke ausgebildet ist. Hierdurch kann eine besonders vorteilhafte Stabilisierungswirkung für die Schaufeln des Ventilatorrads erzielt werden.

In weiterer Ausgestaltung der Erfindung ist vorgesehen, dass der Randbereich gegenüber dem Innenbereich radial innenliegend versetzt angeordnet ist.

Vorteilhaft ist es, wenn das erste Trägermittel als teller- oder ringförmige Ronde zur drehfesten Ankopplung an einer Antriebswelle und das zweite Trägermittel als Ring, insbesondere als Torusringabschnitt, mit einer zur Rotationsachse rotationssymmetrischen Krümmung ausgebildet ist.

In weiterer Ausgestaltung der Erfindung ist vorgesehen, dass die beiden Trägermittel zusammen mit den, insbesondere gleichartig ausgebildeten, Schaufeln ein Radiallaufrad bilden.

Vorteilhafte Ausführungsformen der Erfindung sind in der Zeichnung dargestellt. Hierbei zeigt:
- Figur 1: eine erste Ausführungsform eines Ventilatorrads mit mehreren, in konstanter Winkelteilung um eine Rotationsachse angeordneten Schaufeln sowie einer Ronde und einem Ring zur Festlegung der Endbereiche der Schaufeln,
- Figur 2: eine perspektivische Darstellung des Ventilatorrads gemäß der Figur 1,
- Figur 3: eine perspektivische Darstellung einer Schaufel, wie sie in dem Ventilatorrad gemäß den Figuren 1 und 2 zum Einsatz kommt,
- Figur 4: eine Schnittansicht der Schaufel gemäß der Figur 3,
- Figur 5: eine zweite Ausführungsform eines Ventilatorrads mit Schaufeln, bei denen der Innenbereich und der Randbereich radial zueinander versetzt angeordnet sind,
- Figur 6: eine Schnittdarstellung einer in der zweiten Ausführungsform des Ventilatorrads verwendeten Schaufel,
- Figur 7: eine dritte Ausführungsform eines Ventilatorrads mit Schaufeln, bei denen der Innenbereich und der Außenbereich schräg zueinander ausgerichtet sind,
- Figur 8: eine erste Schnittdarstellung einer in der dritten Ausführungsform des Ventilatorrads verwendeten Schaufel,
- Figur 9: eine zweite Schnittdarstellung einer in der dritten Ausführungsform des Ventilatorrads verwendeten Schaufel,
- Figur 10: eine vierte Ausführungsform eines Ventilatorrads mit Schaufeln, die eine einstufige Einprägung aufweisen,
- Figur 11: eine Schaufel zur Verwendung im Ventilatorrad gemäß der Figur 10 mit einstufiger Einprägung,
- Figur 12: eine Schaufel mit zweistufiger Einprägung,
- Figur 13: eine fünfte Ausführungsform eines Ventilatorrads mit Sicken in der Ronde zur Aufnahme der axialen Endbereiche der Schaufeln,
- Figur 14: eine sechste Ausführungsform eines Ventilatorrads mit Sicken im Ring und in der Ronde zur Aufnahme von axialen Endbereichen der Schaufeln,
- Figur 15: eine siebte Ausführungsform eines Ventilatorrads mit einer Einprägung in der Ronde,
- Figur 16: eine achte Ausführungsform eines Ventilatorrads mit Sicken in der Ronde, die einen veränderlichen Querschnitt aufweisen
- Figur 17: eine schematische Draufsicht auf eine Schaufel, bei der die Sicke einer U-förmigen Verlaufskurve folgt,
- Figur 18: eine schematische Seitenansicht der Schaufel gemäß der Figur 17
- Figur 19: eine schematische Draufsicht auf eine Schaufel, bei der die Sicke einer L-förmigen Verlaufskurve folgt,
- Figur 20: eine schematische Seitenansicht der Schaufel gemäß der Figur 19 und
- Figur 21: eine schematische Schnittdarstellung der Schaufel gemäß der Figur 19.

In den Figuren 1 und 2 ist ein exemplarisch als Radiallaufrad ausgebildetes Ventilatorrad 1 dargestellt, das zur Förderung eines gasförmigen Fluids ausgebildet ist und das für eine Rotation um eine Rotationsachse 2 vorgesehen ist. Das Ventilatorrad 1 weist eine rotationssymmetrisch ausgebildete, exemplarisch ringförmige, Ronde auf, die für eine Verbindung mit axialen Endbereichen 5 von Schaufeln 4 vorgesehen ist und die zur Anbringung einer nicht dargestellten Nabe ausgebildet ist, um das Ventilatorrad 1 an einer ebenfalls nicht dargestellten Antriebswelle, beispielsweise eines elektrischen Antriebsmotors, festlegen zu können.

Die Schaufeln 4 sind ferner mit axialen Endbereichen 6, die axialen Endbereichen 5 entgegengesetzt sind, an einem exemplarisch rotationssymmetrisch ausgebildeten Ring 7 festgelegt.

Der Ring 7 ist in einem radial innen liegenden Bereich als Einlaufdüse ausgebildet und weist hierzu einen zumindest im Wesentlichen torusabschnittsförmigen Ringbereich auf. Um eine gleichmäßige Förderung von gasförmigem Fluid zu ermöglichen, sind die Schaufeln 4 in konstanter Winkelteilung um die Rotationsachse 2 angeordnet und begrenzen mit ihren radial innenliegenden Schaufelkanten 8 und ihren radial außenliegenden Schaufelkanten 9 ein nicht näher bezeichnetes ringförmiges Raumvolumen, in dem bei einer Rotation des Ventilatorrads um die Rotationsachse zu zur Förderung des gasförmigen Fluids erforderliche Beschleunigung auf das gasförmige Fluid bewirkt wird.

Exemplarisch sind die Ronde 3, die Schaufeln 4 und der Ring 7 als Blechteile ausgebildet und stoffschlüssig, insbesondere durch Schweißen, miteinander formstabil verbunden.

Um für das Ventilatorrad 1 bei geringem Gewicht eine hohe mechanische Stabilität auch für hohe Drehzahlen gewährleisten zu können sind die Schaufeln 4 mit einer Sicke 10 versehen, die einer umlaufenden, exemplarisch im Wesentlichen rechteckigen und in der Figur 3 näher dargestellten Verlaufskurve 11 folgt. Die Sicke 10 trennt hierbei einen exemplarisch rahmenförmig ausgebildeten Randbereich 12 von einem exemplarisch rechteckig ausgebildeten Innenbereich 15, wie dies insbesondere aus der Figur 3 ersichtlich ist.

Aus der Figur 4 geht hervor, dass bei diesem ersten Ausführungsbeispiel eines Ventilatorrads 1 die Schaufeln 4 derart ausgebildet sind, dass eine vom Randbereich 12 bestimmte erste Schaufelfläche 16 und eine vom Innenbereich bestimmte zweite Schaufelfläche 17 geometrisch identisch sind, so dass beide Schaufelflächen 16, 17 die vollständige Oberfläche der Schaufel 4 abseits der Sicke 10 überdecken. Ferner ist vorgesehen, dass sowohl die erste Schaufelfläche 16 als auch die zweite Schaufelfläche 17 in einer nicht dargestellten Querschnittsebene, die die Rotationsachse 2 des Ventilatorrads 1 umfasst, keine Krümmung aufweisen. Demgegenüber ist aus der Figur 4 zu entnehmen, dass die Schaufel 4 in einer Querschnittsebene, die normal zur Rotationsachse 2 des Ventilatorrads 1 ausgerichtet ist, eine einheitliche Krümmung für die beiden Schaufelflächen 16, 17 aufweisen, die exemplarisch konzentrisch zueinander angeordnet und somit deckungsgleich sind.

Darüber hinaus ist vorgesehen, dass die Sicke 10 längs der Verlaufskurve 11 eine konstante Breite sowie eine konstante Tiefe aufweist, so dass ein rahmenförmiger Bodenbereich 18 der Sicke 10 geometrisch ähnlich zur ersten und zweiten Schaufelfläche 16, 17 ausgebildet ist.

Durch diese Strukturierung der Schaufeln 4 für das Ventilatorrad 1 kann unter Beibehaltung von Festigkeitsanforderungen, wie sie durch den jeweiligen Einsatzfall für das Ventilatorrad 1 bestimmt werden, eine Reduzierung des Materialaufwands für die Schaufeln 4 erzielt werden. Somit kann das Gesamtgewicht des Ventilatorrads 1 verringert werden, ohne dass hierbei Einbußen bei der Stabilität oder der Lebensdauer für das Ventilatorrad in Kauf genommen werden müssen.

Bei der in der Figur 5 dargestellten zweiten Ausführungsform eines Ventilatorrads 21 sowie bei sämtlichen weiteren Ausführungsformen von Ventilatorrädern, wie sie in den weiteren Figuren offenbart werden, wird lediglich Bezug auf die unterschiedliche Gestaltung gegenüber dem in den Figuren 1 bis 3 dargestellten Ventilatorrad 1 genommen.

Das Ventilatorrad 21 unterscheidet sich vom Ventilatorrad 1 hinsichtlich der Gestaltung seiner Schaufeln 22 dadurch, dass der Randbereich 23 und der Innenbereich 24 zwei geometrisch ähnliche, äquidistant von einander beabstandete Schaufelflächen 25, 26 bestimmen, wie dies insbesondere aus der Seitenansicht der Schaufel 22 gemäß der Figur 6 hervorgeht. Ansonsten weist die Schaufel 22 die gleichen geometrischen Eigenschaften wie die Schaufel 4, insbesondere im Hinblick auf die lediglich in einer Raumrichtung gekrümmte Ausführung auf. Ferner sind die Schaufelflächen 25, 26 aufgrund der äquidistanten Ausführung konzentrisch zueinander ausgerichtet weisen Krümmungsradien auf, die sich in ihrem Betrag um den Abstand der beiden Schaufelflächen 25, 26 unterscheiden.

Bei der in der Figur 7 dargestellten dritten Ausführungsform eines Ventilatorrads 31 sind die Schaufeln 32 derart ausgebildet, dass ein Randbereich 33 und ein Innenbereich 34 eine erste Schaufelfläche 35 bzw. eine zweite Schaufelfläche 36 bestimmen, die schräg zueinander ausgerichtet sind. Hierdurch ergibt sich auch, dass die Sicke 37 entlang der exemplarisch ebenfalls im Wesentlichen rechteckig ausgebildeten Verlaufskurve 38 eine variable Tiefe aufweist. Wie den Figuren 8 und 9 entnommen werden kann, sind die Krümmungen der Schaufelflächen 35 und 36 in einer die Rotationsachse 39 des Ventilatorrads 31 umfassenden Querschnittsebene exzentrisch zueinander angeordnet. Ferner schließen die Schaufelflächen 35 und 36 gemäß der Darstellung der Figur 9 in einer nicht dargestellten, normal zur Rotationsachse 39 ausgerichteten Querschnittsebene einen spitzen Winkel ein.

Bei der vierten Ausführungsform eines Ventilatorrads 41 gemäß der Figur 10 ist die in Figur 11 näher dargestellte Schaufel 42 mit einer einstufigen Einprägung versehen, durch die der Innenbereich 44 vom Randbereich 43 abgesetzt wird. Exemplarisch ist vorgesehen, dass die vom Innenbereich 44 bestimmte Schaufelfläche 46 gegenüber der vom Randbereich 43 bestimmte Schaufelfläche 45 gleichmäßig um einen vorgegeben Betrag und somit äquidistant versetzt angeordnet ist. Vorzugsweise sind die beiden Schaufelflächen 45 und 46 geometrisch ähnlich ausgebildet. Weiterhin ist exemplarisch vorgesehen, dass die beiden Schaufelflächen 45, 46 in einer Querschnittsebene, die die Rotationsachse 49 des Ventilatorrads 41 umfasst, krümmungsfrei ausgebildet sind. Ferner ist exemplarisch vorgesehen, dass die beiden Schaufelflächen 45, 46 in einer normal zur Rotationsachse 49 ausgerichteten Querschnittsebene jeweils in gleicher, geometrisch ähnlicher Weise gekrümmt ausgebildet sind. Bei einer nicht dargestellten Ausführungsform einer Schaufel, die mit einer Einprägung im Sinne der Ausgestaltung gemäß den Figuren 10 und 11 ausgebildet ist, kann auch eine schräge Einprägung für den Innenbereich gegenüber dem Randbereich vorgesehen sein, wodurch ein in der Figur 11 sichtbarer, dort mit konstanter Höhe umlaufender Randbereich 50 bei der nicht dargestellten Ausführungsform eine über seine Verlaufskurve variable Höhe aufweisen würde.

Bei der in Figur 12 dargestellten Variante der in den Figuren 10 und 11 dargestellten Schaufel 42 ist die Schaufel 42a mit einer zweiten Einprägung ausgebildet, durch die ein weiterer Innenbereich 44a mit einer weiteren, nicht näher dargestellten Schaufelfläche bestimmt wird. Exemplarisch ist vorgesehen, dass der Innenbereich 44a geometrisch ähnlich zum Innenbereich 44 ausgebildet ist, wie er in der Figur 11 als einheitliche Fläche und in der Figur 12 als rahmenförmig umlaufender Flächenbereich vorgesehen ist. Der Randbereich 43 ist bei der Schaufel 42a identisch zum Randbereich 43 der Schaufel 42 ausgebildet. Bei einer nicht dargestellten Ausführungsform der Schaufel gemäß Figur 8 kann eine schiefe Anordnung der insgesamt drei Schaufelflächen zueinander vorgesehen sein, sofern dies beispielsweise durch aerodynamische Erfordernisse oder durch erhöhte Anforderungen hinsichtlich der Stabilität der Schaufel erforderlich ist.

Bei der in Figur 13 dargestellten fünften Ausführungsform eines Ventilatorrads 51 sind die Schaufeln 52 mit jeweils einem axialen Endbereich in die Ronde 53 eingesteckt. Hierzu sind in der Ronde 53 bogenförmige Ausnehmungen in der Art von Schlitzen ausgebildet, die hinsichtlich ihres Krümmungsverlaufs an die Krümmung der Schaufeln 52 angepasst sind und hinsichtlich einer Schlitzbreite der Materialstärke der Schaufeln 52 entsprechen. Die Ausnehmungen 54 sind jeweils am Grund von Sicken 55 eingebracht, die die Ausnehmungen 54 umgeben. Bei der fünften Ausführungsform des Ventilatorrads 51 ist vorgesehen, dass die Sicken 55 entlang ihrer jeweiligen Verlaufskurven, die mit den Ausnehmungen 54 übereinstimmen, eine konstante Breite und eine konstante Tiefe, insbesondere also einen konstanten Querschnitt, aufweisen. Ferner ist exemplarisch vorgesehen, dass die Sicken 55 in Richtung der Schaufeln 52 in die Ronde 53 eingeprägt sind, wodurch bezogen auf eine Rondenoberfläche 56, die exemplarisch kreisringförmig ausgebildet ist, eine versenkte Anordnung der axialen Endbereiche der Schaufeln 52 ermöglicht wird. Ferner erlauben die Sicken 55 ein Verschweißen der axialen Endbereiche der Schaufeln 52 mit der Ronde 53, ohne dass hierdurch die beim Schweißvorgang entstehende Schweißraupe über die Rondenoberfläche 56 abstehen würde.

Bei der in Figur 14 dargestellten sechsten Ausführungsform eines Ventilatorrads 61 sind die Schaufeln 62 beidseitig mit ihren axialen Endbereichen sowohl in der Ronde 63 als auch im Ring 67 eingesteckt, wobei die Ronde 63 in gleicher Weise wie die Ronde 53 gemäß der fünften Ausführungsform des Ventilatorrads 51 ausgebildet ist. Der Ring 67 ist bei der sechsten Ausführungsform des Ventilatorrads 61 ebenfalls mit Ausnehmungen 68 versehen, die den Ring 67 durchsetzen und das Einstecken der jeweiligen axialen Endbereiche der Schaufeln 62 ermöglichen. Für eine stabile Aufnahme der axialen Endbereiche der Schaufeln 62 sind die Ausnehmungen 68 jeweils am Grund einer Sicke 69 angeordnet, sodass beim Einstecken der axialen Endbereiche der Schaufeln 62 sowie beim stoffschlüssigen Verbinden der Schaufeln 62 mit dem Ring 67 insbesondere durch Schweißen, keine Erhöhungen an der rotationssymmetrisch ausgebildeten Ringoberfläche 70 erzeugt werden.

Bei der in Figur 15 dargestellten siebten Ausführungsform eines Ventilatorrads 71 ist an der Ronde 73 eine Einprägung 74 zur Verstärkung der Stabilität der Ronde 73 vorgesehen. Die Einprägung 74 umfasst exemplarisch eine ringförmige, konzentrisch zur Rotationsachse verlaufende Sicke 75, die in Richtung der Schaufeln 72 vertieft ist. Die Sicke 75 wird durch radiale Querstege 76 unterteilt, die erhaben aus der Sicke 75 in einer von den Schaufeln 72 wegweisenden Richtung abragen. An einem äußeren Randbereich der Sicke 75 sind in radialer Richtung nach außen sternförmig abragende Sicken 77 vorgesehen, die ebenfalls in Richtung der Schaufeln 72 in die Ronde 73 eingeprägt sind und jeweils einen schmalen Innenbereich mit größerer Sickentiefe und einen den Innenbereich umgebenden Außenbereich mit geringerer Sickentiefe aufweisen.

Bei der in Figur 16 dargestellten achten Ausführungsform eines Ventilatorrads 81 sind die Schaufeln 82 mit axialen Endbereichen durch die Ronde 83 gesteckt, wozu in der Ronde 83 Ausnehmungen 84 ausgebildet sind, deren Verlaufskurve der Krümmung der Schaufeln 82 entspricht. Die Ausnehmungen 84 sind jeweils am Grund von Sicken 85 angeordnet, wobei die Sicken 85 abweichend von der Gestaltung der Sicken 55 bei der fünften Ausführungsform eines Ventilatorrads 51, wie es in der Figur 9 dargestellt ist, eine längs ihrer Verlaufskurve variable Breite und Tiefe aufweisen. Exemplarisch ist vorgesehen, dass die Sicken 85 ausgehend von einem radial innenliegenden Bereich mit geringer Breite und geringer Tiefe hinzu einem radial außenliegenden Bereich mit größerer Breite und größerer Tiefe ausgebildet sind. Ferner sind die Sicken 25 in Richtung der Schaufeln 22 in die Ronde 23 eingeprägt, so dass sich in dem von dem Schaufeln 82, der Ronde 83 und dem Ring 87 begrenzten aerodynamisch wirksamen Strömungsraum eine vorteilhafte aerodynamische Wirkung durch die Sicken 85 ergibt. Bei einer nicht dargestellten Ausführungsform der Erfindung sind in der Ronde und/oder Ring noch zusätzliche Sicken vorgesehen, die ebenfalls in Richtung der Schaufeln eingeprägt sind und die ebenfalls für eine Beeinflussung der aerodynamischen Eigenschaften vorgesehen sind.

Bei der in den Figuren 17 und 18 dargestellten Ausführungsformen einer Schaufel 92 umgibt der Randbereich 93 den Innenbereich 94 in der Art eines Rahmens. Dabei ist der Innenbereich 94 derart ausgeformt, dass die Schaufelfläche 96 des Innenbereichs 94 gegenüber der Schaufelfläche 95 des Randbereichs 93 verkippt angeordnet ist. Exemplarisch ist ein stetiger Übergang zwischen Randbereich 93 und Innenbereich 94 vorgesehen, ferner wird der Innenbereich 94 gegenüber dem Randbereich 93 durch eine Sicke 98 getrennt, die einer U-förmigen Verlaufskurve 97 folgt. Die Sicke 98 weist exemplarisch eine konstante Breite und eine variable Tiefe auf.

Bei der in den Figuren 19, 20 und 21 dargestellten Ausführungsform einer Schaufel 102 ist der Innenbereich 104 gegenüber dem Randbereich 103 verkippt angeordnet, weist jedoch an den zwei gestrichelt dargestellten Rändern 107 und 108 einen stetigen Übergang zwischen der Schaufelfläche 105 des Randbereichs 103 und der Schaufelfläche 106 des Innenbereichs 104 auf. Hieraus ergibt sich eine L-förmige Sicke 109, die vorliegend zwei gerade Schenkel 110 und 111 umfasst, wobei eine Sickentiefe an einem Schnittpunkt der beiden Schenkel 110 und 111 am größten ist.

## Patentansprüche

1. Ventilatorrad zur Förderung eines gasförmigen Fluids, mit mehreren Schaufeln (4; 32; 42; 52; 62; 72; 82 ; 92; 102), die in konstanter Winkelteilung in einem ringförmigen Raumvolumen um eine Rotationsachse (2; 39; 49; 79) angeordnet sind und die mit ihren axialen entgegengesetzten Endbereichen (5, 6) jeweils an einem Trägermittel (3, 7; 53; 63, 67; 73; 83, 87) festgelegt sind, wobei wenigstens eine Schaufel (4; 32; 42; 52; 62; 72; 82 ; 92; 102) einen, insbesondere rahmenförmig, umlaufenden Randbereich (12; 23; 33; 43; 93; 103) und wenigstens einen vom Randbereich (12; 23; 33; 43; 93; 103) umgebenen Innenbereich (15; 24; 34; 44; 44a; 94; 104) aufweist, wobei zwischen dem Randbereich (12; 23; 33; 43; 93; 103) und dem Innenbereich (15; 24; 34; 44; 44a; 94; 104) wenigstens eine Sicke (10; 37; 55; 69; 85; 98; 109) längs einer zumindest L-förmigen, vorzugsweise U-förmigen, insbesondere umlaufenden, Verlaufskurve (11; 38; 97) ausgebildet ist , **dadurch gekennzeichnet, dass** der Randbereich (12; 23; 33; 43; 93; 103) von einer ersten Schaufelfläche (16; 25; 35; 45; 95; 105) bestimmt ist und der Innenbereich (15; 24; 34; 44; 44a; 94; 104) von einer zweiten Schaufelfläche (17; 26; 36; 46; 46a; 96; 106) bestimmt ist, die geometrisch abweichend von der ersten Schaufelfläche (16; 25; 35; 45; 95; 105) angeordnet und/oder ausgebildet ist.

2. Ventilatorrad nach Anspruch 1, **dadurch gekennzeichnet, dass** die erste und/oder die zweite Schaufelfläche (16; 25; 35; 45; 95; 105 - 17; 26; 36; 46; 46a; 96; 106) in wenigstens einer Querschnittsebene mit einer stetigen, insbesondere konstanten, Krümmung ausgebildet sind.

3. Ventilatorrad nach Anspruch 2, **dadurch gekennzeichnet, dass** die wenigstens eine Krümmung der ersten Schaufelfläche (16; 25; 35; 45; 95; 105) und die wenigstens eine Krümmung der zweiten Schaufelfläche (17; 26; 36; 46; 46a; 96; 106) gleichartig ausgebildet sind.

4. Ventilatorrad nach Anspruch 3, **dadurch gekennzeichnet, dass** die erste und die zweite Schaufelfläche (16; 25; 35; 45; 95; 105 - 17; 26; 36; 46; 46a; 96; 106) äquidistant voneinander beabstandet sind.

5. Ventilatorrad nach Anspruch 1, 2, 3 oder 4, **dadurch gekennzeichnet, dass** die Sicke (10; 37; 55; 69; 85; 98; 109) längs der Verlaufskurve (11; 38; 97) eine konstante Breite und/oder eine konstante Tiefe, insbesondere einen konstanten Querschnitt, aufweist.

6. Ventilatorrad nach Anspruch 1, **dadurch gekennzeichnet, dass** die erste Schaufelfläche (16; 25; 35; 45; 95; 105) in genau einer Querschnittsebene gekrümmt ausgebildet ist und dass die zweite Schaufelfläche (17; 26; 36; 46; 46a; 96; 106) in zwei zueinander senkrechten Querschnittsebenen gekrümmt ausgebildet ist.

7. Ventilatorrad nach einem der Ansprüche 1 bis 4, **dadurch gekennzeichnet, dass** die Sicke (10; 37; 55; 69; 85; 98; 109) längs der Verlaufskurve (11; 38; 97) eine veränderliche Breite und/oder eine veränderliche Tiefe, insbesondere einen sich stetig verändernden Querschnitt aufweist.

8. Ventilatorrad nach einem der vorhergehenden Ansprüche, **dadurch gekennzeichnet, dass** das Trägermittel (3, 7; 53; 63, 67; 73; 83, 87) mit Ausnehmungen zur Aufnahme von axialen Endbereichen (5, 6) der Schaufeln (4; 32; 42; 52; 62; 72; 82 ; 92; 102) versehen ist, wobei die Ausnehmungen jeweils am Grund einer bogenförmigen, an die korrespondierende Schaufelfläche (16; 25; 35; 45; 95; 105) angepassten Sicke (10; 37; 55; 69; 85; 98; 109) ausgebildet sind.

9. Ventilatorrad nach Anspruch 8, **dadurch gekennzeichnet, dass** am Trägermittel (3, 7; 53; 63, 67; 73; 83, 87) wenigstens eine, vorzugsweise sternförmig ausgebildete, Einprägung (74) eingebracht ist.

10. Ventilatorrad nach Anspruch 8 oder 9, **dadurch gekennzeichnet, dass** die Sicken (10; 37; 55; 69; 85; 98; 109) im Trägermittel (3, 7; 53; 63, 67; 73; 83, 87) in Richtung des gegenüberliegend angeordneten Trägermittels (3, 7; 53; 63, 67; 73; 83, 87) vertieft ausgebildet sind.

11. Ventilatorrad nach einem der vorhergehenden Ansprüche, **dadurch gekennzeichnet, dass** die wenigstens eine Sicke (10; 37; 55; 69; 85; 98; 109) in der Schaufel (4; 32; 42; 52; 62; 72; 82 ; 92; 102) in radialer Richtung nach innen weisend ausgebildet ist.

12. Ventilatorrad nach einem der vorhergehenden Ansprüche, **dadurch gekennzeichnet, dass** an der Schaufel wenigstens eine in radialer Richtung nach innen und wenigstens eine in radialer Richtung nach außen weisende Sicke ausgebildet ist.

13. Ventilatorrad nach einem der vorhergehenden Ansprüche, **dadurch gekennzeichnet, dass** der Randbereich (12; 23; 33; 43; 93; 103) gegenüber dem Innenbereich (15; 24; 34; 44; 44a; 94; 104) radial innenliegend versetzt angeordnet ist.

14. Ventilatorrad nach einem der vorhergehenden Ansprüche, **dadurch gekennzeichnet, dass** das erste Trägermittel (3; 53; 63; 73; 83) als teller- oder ringförmige Ronde zur drehfesten Ankopplung an einer Antriebswelle und das zweite Trägermittel (7; 67; 87) als Ring, insbesondere als Torusringabschnitt, mit einer zur Rotationsachse (2; 39; 49; 79) rotationssymmetrischen Krümmung ausgebildet ist.

15. Ventilatorrad nach einem der vorhergehenden Ansprüche, **dadurch gekennzeichnet, dass** die beiden Trägermittel (3, 7; 53; 63, 67; 73; 83, 87) zusammen mit den, insbesondere gleichartig ausgebildeten, Schaufeln (4; 32; 42; 52; 62; 72; 82; 92; 102) ein Radiallaufrad bilden.

## Claims

1. Ventilator wheel for conveying a gaseous fluid, having a plurality of blades (4; 32; 42; 52; 62; 72; 82; 92; 102) that are arranged at a constant angular spacing in an annular space around a rotation axis (2; 39; 49; 79) and that are respectively affixed with their axial opposite end regions (5; 6) to a support (3, 7; 53; 63, 67; 73; 83, 87), wherein
at least one blade (4; 32; 42; 52; 62; 72; 82; 92; 102) has a, in particular frame-like, circumferential boundary region (12; 23; 33; 43; 93; 103) and at least one inner region (15; 24; 34; 44; 44a; 94; 104) surrounded by the boundary region (12; 23; 33; 43; 93; 103), wherein, between the boundary region (12; 23; 33; 43; 93; 103) and the inner region (15; 24; 34; 44; 44a; 94; 104), at least one bead (10; 37; 55; 69; 85; 98; 109) is formed along a curve (11; 38; 97) that is at least L-shaped, preferably U-shaped, in particular circumferential, **characterised in that** the boundary region (12; 23; 33; 43; 93; 103) is determined by a first blade surface (16; 25; 35; 45; 95; 105) and the inner region (15; 24; 34; 44; 44a; 94; 104) is determined by a second blade surface (17; 26; 36; 46; 46a; 96; 106) that is arranged and/or designed with a different geometry from the first blade surface (16; 25; 35; 45; 95; 105).

2. Ventilator wheel according to Claim 1, **characterised in that** the first and/or the second blade surface (16; 25; 35; 45; 95; 105 - 17; 26; 36; 46; 46a; 96; 106) are designed with a continuous, in particular constant, curvature in at least one cross-sectional plane.

3. Ventilator wheel according to Claim 2, **characterised in that** the at least one curvature of the first blade surface (16; 25; 35; 45; 95; 105) and the at least one curvature of the second blade surface (17; 26; 36; 46; 46a; 96; 106) are identically designed.

4. Ventilator wheel according to Claim 3, **characterised in that** the first and the second blade surface (16; 25; 35; 45; 95; 105 - 17; 26; 36; 46; 46a; 96; 106) are spaced equidistantly from each other.

5. Ventilator wheel according to Claim 1, 2, 3 or 4, **characterised in that** the bead (10; 37; 55; 69; 85; 98; 109) has a constant width and/or a constant depth, in particular a constant cross-section, along the curve (11; 38; 97).

6. Ventilator wheel according to Claim 1, **characterised in that** the first blade surface (16; 25; 35; 45; 95; 105) is curved in precisely one cross-sectional plane and the second blade surface (17; 26; 36; 46; 46a; 96; 106) is curved in two perpendicular cross-sectional planes.

7. Ventilator wheel according to any one of Claims 1 to 4, **characterised in that** the bead (10; 37; 55; 69; 85; 98; 109) has a varying width and/or a varying depth, in particular a continuously varying cross-section, along the curve (11; 38; 97).

8. Ventilator wheel according to any one of the preceding claims, **characterised in that** the support (3, 7; 53; 63, 67; 73; 83, 87) is provided with recesses for receiving axial end regions (5, 6) of the blades (4; 32; 42; 52; 62; 72; 82; 92; 102), wherein the recesses are each formed at the base of an arched bead (10; 37; 55; 69; 85; 98; 109) adapted to the corresponding blade surface (16; 25; 35; 45; 95; 105).

9. Ventilator wheel according to Claim 8, **characterised in that** at least one, preferably star-shaped, impression (74) is introduced on the support (3, 7; 53; 63, 67; 73; 83, 87).

10. Ventilator wheel according to Claim 8 or 9, **characterised in that** the beads (10; 37; 55; 69; 85; 98; 109) are formed in a recessed manner in the support (3, 7; 53; 63, 67; 73; 83, 87) in the direction of the support (3, 7; 53; 63, 67; 73; 83, 87) arranged opposite.

11. Ventilator wheel according to any one of the preceding claims, **characterised in that** the at least one bead (10; 37; 55; 69; 85; 98; 109) is designed to point radially inwards in the blade (4; 32; 42; 52; 62; 72; 82; 92; 102).

12. Ventilator wheel according to any one of the preceding claims, **characterised in that** at least one bead pointing radially inwards and at least one bead pointing radially outwards is formed on the blade.

13. Ventilator wheel according to any one of the preceding claims, **characterised in that** the boundary region (12; 23; 33; 43; 93; 103) is offset radially in an internal manner relative to the inner region (15; 24; 34; 44; 44a; 94; 104).

14. Ventilator wheel according to any one of the preceding claims, **characterised in that** the first support (3; 53; 63; 73; 83) is formed as a plate-shaped or ring-shaped round blank for non-rotatable coupling to a drive shaft and the second support (7; 67; 87) is formed as a ring, in particular a torus ring, with a curvature that is rotationally symmetrical to the rotation axis (2; 39; 49; 79).

15. Ventilator wheel according to any one of the preceding claims, **characterised in that** both supports (3, 7; 53; 63, 67; 73; 83, 87) together with the, in particular identically designed, blades (4; 32; 72, 82, 92, 102) form a radial impeller.

## Revendications

1. Roue de ventilateur pour le transport d'un fluide gazeux, avec plusieurs aubes (4 ; 32 ; 42 ; 52 ; 62 ; 72 ; 82 ; 92 ; 102) qui sont agencées avec un écart angulaire constant dans un volume spatial annulaire autour d'un axe de rotation (2 ; 39 ; 49 ; 79) et qui sont fixées avec leurs zones d'extrémité (5, 6) axiales opposées respectivement sur un moyen de support (3, 7 ; 53 ; 63, 67 ; 73 ; 83, 87), dans laquelle au moins une aube (4 ; 32 ; 42 ; 52 ; 62 ; 72 ; 82 ; 92 ; 102) présente une zone de bord (12 ; 23 ; 33 ; 43 ; 93 ; 103) tournante, en particulier en forme de cadre et au moins une zone intérieure (15 ; 24 ; 34 ; 44 ; 44a ; 94 ; 104) entourée par la zone de bord (12 ; 23 ; 33 ; 43 ; 93 ; 103), dans laquelle entre la zone de bord (12 ; 23 ; 33 ; 43 ; 93 ; 103) et la zone intérieure (15 ; 24 ; 34 ; 44 ; 44a ; 94 ; 104), au moins une moulure (10 ; 37 ; 55 ; 69 ; 85 ; 98 ; 109) est réalisée le long d'une courbe d'allure (11 ; 38 ; 97) en particulier tournante, au moins en forme de L, de préférence en forme de U, **caractérisée en ce que** la zone de bord (12; 23; 33; 43; 93; 103) est déterminée par une première surface d'aube (16 ; 25 ; 35 ; 45 ; 95 ; 105) et la zone intérieure (15; 24; 34; 44; 44a; 94; 104) est déterminée par une seconde surface d'aube (17 ; 26 ; 36 ; 46 ; 46a ; 96; 106) qui est agencée et/ou réalisée divergeant géométriquement de la première surface d'aube (16 ; 25; 35; 45; 95; 105).

2. Roue de ventilateur selon la revendication 1, **caractérisée en ce que** la première et/ou la seconde surface d'aube (16 ; 25 ; 35 ; 45 ; 95 ; 105 -17 ; 26 ; 36 ; 46 ; 46a ; 96, 106) sont réalisées dans au moins un plan de section transversale avec une courbure permanente, en particulier constante.

3. Roue de ventilateur selon la revendication 2, **caractérisée en ce que** l'au moins une courbure de la première surface d'aube (16 ; 25 ; 35 ; 45 ; 95 ; 105) et l'au moins une courbure de la seconde surface d'aube (17 ; 26 ; 36 ; 46 ; 46a ; 96 ; 106) sont réalisées de manière identique.

4. Roue de ventilateur selon la revendication 3, **caractérisée en ce que** la première et la seconde surface d'aube (16 ; 25 ; 35 ; 45 ; 95 ; 105 - 17 ; 26 ; 36 ; 46 ; 46a ; 96 ; 106) sont espacées de manière équidistante l'une de l'autre.

5. Roue de ventilateur selon la revendication 1, 2, 3 ou 4, **caractérisée en ce que** la moulure (10 ; 37 ; 55 ; 69 ; 85 ; 98 ; 109) présente, le long de la courbe d'allure (11 ; 38; 97), une largeur constante et/ou une profondeur constante, en particulier une section transversale constante.

6. Roue de ventilateur selon la revendication 1, **caractérisée en ce que** la première surface d'aube (16 ; 25 ; 35 ; 45 ; 95 ; 105) est réalisée de manière courbée dans précisément un plan de section transversale et **en ce que** la seconde surface d'aube (17; 26; 36; 46; 46a; 96; 106) est réalisée de manière courbée dans deux plans de section transversale perpendiculaires l'un à l'autre.

7. Roue de ventilateur selon l'une des revendications 1 à 4, **caractérisée en ce que** la moulure (10 ; 37 ; 55 ; 69 ; 85 ; 98 ; 109) présente, le long de la courbe d'allure (11 ; 38; 97), une largeur modifiable et/ou une profondeur modifiable, en particulier une section transversale se modifiant en permanence.

8. Roue de ventilateur selon l'une des revendications précédentes, **caractérisée en ce que** le moyen de support (3, 7 ; 53 ; 63, 67 ; 73 ; 83, 87) est pourvu d'évidements pour le logement de zones d'extrémité (5, 6) axiales des aubes (4 ; 32 ; 42 ; 52 ; 62 ; 72 ; 82 ; 92 ; 102), dans laquelle les évidements sont réalisés respectivement sur le fond d'une moulure (10 ; 37 ; 55 ; 69 ; 85 ; 98; 109) adaptée à la surface d'aube (16; 25; 35; 45; 95; 105) correspondante, en forme d'arc.

9. Roue de ventilateur selon la revendication 8, **caractérisée en ce qu'**au moins une empreinte (74) réalisée de préférence en forme d'étoile est introduite sur le moyen de support (3, 7 ; 53 ; 63, 67 ; 73 ; 83, 87).

10. Roue de ventilateur selon la revendication 8 ou 9, **caractérisée en ce que** les moulures (10 ; 37 ; 55 ; 69 ; 85 ; 98 ; 109) sont réalisées plus profondes dans le moyen de support (3, 7 ; 53; 63, 67 ; 73; 83, 87) en direction du moyen de support (3, 7 ; 53 ; 63, 67 ; 73 ; 83, 87) agencé à l'opposé.

11. Roue de ventilateur selon l'une des revendications précédentes, **caractérisée en ce que** l'au moins une moulure (10 ; 37 ; 55 ; 69 ; 85 ; 98 ; 109) est réalisée dans l'aube (4 ; 32 ; 42 ; 52 ; 62 ; 72 ; 82 ; 92 ; 102) tournée en direction radiale vers l'intérieur.

12. Roue de ventilateur selon l'une des revendications précédentes, **caractérisée en ce qu'**au moins une moulure tournée vers l'intérieur en direction radiale et au moins une moulure tournée vers l'extérieur en direction radiale sont réalisées sur l'aube.

13. Roue de ventilateur selon l'une des revendications précédentes, **caractérisée en ce que** la zone de bord (12; 23; 33; 43; 93; 103) est agencée en déport radialement vers l'intérieur par rapport à la zone intérieure (15;24;34;44;44a;94; 104).

14. Roue de ventilateur selon l'une des revendications précédentes, **caractérisée en ce que** le premier moyen de support (3 ; 53 ; 63 ; 73 ; 83) est réalisé comme un rond en forme de disque ou d'anneau pour le couplage sans pouvoir tourner à un arbre d'entraînement et le second moyen de support (7 ; 67 ; 87) comme un anneau, en particulier comme une section d'anneau torique avec une courbure symétrique en rotation à l'axe de rotation (2 ; 39 ; 49 ; 79).

15. Roue de ventilateur selon l'une des revendications précédentes, **caractérisée en ce que** les deux moyens de support (3, 7 ; 53 ; 63, 67 ; 73 ; 83, 87) forment, conjointement avec les aubes (4 ; 32 ; 42 ; 52 ; 62 ; 72 ; 82 ; 92 ; 102) réalisées en particulier de manière identique, une roue de roulement radiale.
